# EUROPÄISCHE PATENTSCHRIFT

(11) **EP 1 015 117 B1**
(45) Veröffentlichungstag und Bekanntmachung des Hinweises auf die Patenterteilung: **12.02.2003**
(21) Anmeldenummer: 98921494.5
(22) Anmeldetag: 29.04.1998
(51) Int. Cl.: B02C 13/18, B02C 23/28, B02C 13/286

(54) **MIKROWIRBELMÜHLE UND VERFAHREN ZUM TROCKNEN UND DESAGGLOMERIEREN VON PULVERFÖRMIGEN MATERIALIEN**
MICROEDDY MILL AND METHOD FOR DRYING AND DEAGGLOMERATING POWDERY MATERIALS
MOULIN A MICROTOURBILLON ET PROCEDE POUR LE SECHAGE ET LA DESAGGLOMERATION DE MATERIAUX EN POUDRE

(30) Priorität: 12.05.1997 DE 19719840
(43) Veröffentlichungstag der Anmeldung: 05.07.2000
(73) Patentinhaber: ATRITOR Limited, Coventry CV6 5RD (GB)
(72) Erfinder: BERG, Hans-Jürgen, D-51061 Köln (DE); HUFSCHMIDT, Rolf, D-51467 Bergisch Gladbach (DE); RINGE, Peter, CEP-22620-172 Rio de Janeiro (BR); VERHEYEN, Paul, 47574 Goch (DE); HELKER, Heinrich, 47800 Krefeld (DE)
(74) Vertreter: Adrian, Albert, Dr.
(86) Internationale Anmeldenummer: EP9802512
(87) Internationale Veröffentlichungsnummer: WO98051413

(56) Entgegenhaltungen:
- EP-A- 0 226 900
- EP-A- 0 796 660
- DE-A- 3 811 910
- DE-U- 29 515 434
- US-A- 3 348 779
- US-A- 4 504 017

## Beschreibung

Gegenstand der vorliegenden Erfindung ist eine Mikrowirbelmühle zum Trocknen und Desagglomerieren von pulverförmigem Gut. Derartige Mühlen sind beispielsweise aus der EP-A 226 900 bekannt. Sie sind unter der Bezeichnung "Ultra-Rotor" von der Altenburger Maschinen KG Jäckering & Co in D-4700 Hamm lieferbar.

Derartige Mühlen bestehen aus einem Stator in Form eines zylindrischen Gehäuses, in dem axial ein Rotor angeordnet ist, der mehrere auf einer gemeinsamen antreibbaren Achse übereinander angeordnete Kreisscheiben aufweist, wobei die Kreisscheiben auf ihrem Umfang eine Vielzahl von im wesentlichen radial und parallel zur Rotorachse angeordnete Mahlplatten aufweisen, die die Kreisscheiben überragen, wobei ein kleiner Spalt, der größer ist als der Durchmesser der Partikel des Mahlgutes bzw. des zur desagglomerierenden Gutes. Unterhalb der ersten Kreisscheibe wird Heißgas in die Mikrowirbelmühle eingeleitet und oberhalb der letzten Kreisscheibe ist eine Austragsvorrichtung angeordnet, die in Form eines Ventilators ausgebildet sein kann. Ferner können zwischen der letzten Kreisscheibe und der Austragsvorrichtung noch rotierende Sichtungsstäbe vorgesehen sein, mittels derer eine Separation und Rückführung von noch nicht ausreichend zerkleinerten Teilchen erfolgt.

Üblicherweise erfolgt die Einleitung des zu trocknenden bzw. zu desagglomerierenden oder zu mahlenden pulverförmigen Gutes mittels einer Eintragsschnecke durch den zylindrischen Stator in Höhe der ersten Kreisscheibe, d.h. der ersten Mahlstufe. Nachteilig bei dieser Eintragsart ist, daß der Rotor durch das einseitig eingetragene Gut asymmetrisch belastet wird, was durch unregelmäßige Stromaufnahmespitzen des Antriebsmotors für den Rotor feststellbar ist. Die asymmetrische Belastung der Mahlplatten führt zu erhöhtem Verschleiß der Mühle. Demgemäß wurde gemäß EP-A 226 900 bereits vorgeschlagen, das Gut unterhalb der ersten Mahlscheibe achsennah im Bereich der Heißgaszufuhr mittels einer Eintragsschnecke einzuleiten, wobei zwischen Heißgas- und Mahlgutzufuhr und der ersten Kreisscheibe zur Förderung des Mahlgutes ein Radialgebläse vorgesehen ist. Nachteilig auch bei diesem Vorschlag ist, daß das Mahlgut vor der Fluidisierung im Radialgebläse mit heißen Teilen der Mühle in Berührung kommt, wodurch Verkrustungen und Anbackungen hervorgerufen werden.

Gegenstand der vorliegenden Erfindung ist eine Mikrowirbelmuhle zum Trocknen und Desagglomerieren von pulverförmigem Gut der eingangs geschilderten Art, mit dem Kennzeichen, daß die Eintragsvorrichtung für das Gut in Form eines Strahlsaugers ausgebildet ist. Derartige Förderorgane sind auch als Strahlpumpen bekannt, siehe z.B. Chemie-Ingenieur-Technik 51 (1979), 867-877 und Chemie-Ingenieur-Technik 54 (1982), 8-16. Diese bestehen aus einer in einem als Ansaugraum dienenden Gehäuse angeordneten Treibdüse, die einen Treibstrahl erzeugt. In das Gehäuse wird das zu fördernde Medium eingeleitet und von dem Treibstrahl mitgenommen. Axial an die Treibstrahldüse schließt sich ein Mischrohr mit im wesentlichen konstanten Querschnitt und ein Diffuser an.

Erfindungsgemäß bevorzugt mündet der Strahlsauger zwischen der ersten und zweiten Kreisscheibe in den zylindrischen Raum, der durch den Stator definiert ist. Die Achse des Strahlsaugers kann radial zur Rotorachse angeordnet sein. Bevorzugt erfolgt die Einleitung mittels Strahlsauger tangential in dem durch den Stator definierten Zylinderraum.

Als Treibmedium für den Treibstrahl kann je nach dem zu trocknenden und desagglomerierenden Gut Luft, Stickstoff oder ein anderes Inertgas eingesetzt werden, bevorzugt wird jedoch Heißdampf eingesetzt, beispielsweise bei einem Druck zwischen 2 und 4 bar.

Das zu trocknende und zu desagglomerierende Gut wird vorzugsweise in Form einer Slurry, insbesondere bevorzugt in Form einer wäßrigen Slurry eingesetzt. Dabei kann der Wassergehalt der wäßrigen Slurry 50 bis 80 Gew.-% betragen.

Vorzugsweise beträgt das Massenstromverhältnis von Treibstrahl und pulverförmigen Material bzw. Slurry 0,20 bis 0,5, insbesondere bevorzugt 0,25 bis 0,35.

Mit der erfindungsgemäßen Mikrowirbelmühle gelingt es, auch thixotrope Slurrys wie organische und anorganische Schlämme, zähe und klebrige Feststoffe, usw. zu trocknen und zu desagglomerieren bzw. auch zu mahlen. Der Eintrag mittels Saugstrahler erfolgt in vollständig fluidisiertem Zustand, so daß eine Belastung des Rotors bzw. der Mahlplatten erheblich reduziert wird. Stromaufnahmespitzen des Antriebsmotors für den Rotor werden bei dem erfindungsgemäßen Eintrag des Gutes mittels Strahlsauger nicht mehr beobachtet. Dies spricht für eine sowohl die Mühle als auch das zu mahlende Gut schonende Laufruhe des Rotors.

Bei Einsatz von Inertgas als Treibmedium und Heißgasmedium ist es möglich, explosionsgefährliche Produkte in der erfindungsgemäßen Mikrowirbelmühle zu trocknen und zu desagglomerieren. Ferner können in organischem Medium suspendierte Feststoffe nach Eindickung getrocknet und desagglomeriert werden.

Die Erfindung wird anhand der beigefügten Figur näher erläutert. Die Figur zeigt eine Mikrowirbelmühle 1, die aus dem zylindrischen Stator 2 und auf der Rotorachse 3 angeordneten Kreisscheiben 4 sowie an den Kreisscheiben 4 befestigten Mahlplatten 5 besteht. Beispielsweise kann jede der Kreisscheiben 4 20 bis 60 über den Umfang verteilte Mahlplatten 5 aufweisen. Die Rotorachse 3 wird mittels Keilriemen 6 von einem Elektromotor mit einer Drehzahl von 2.000 bis 3.000 U/min angetrieben. Unterhalb der ersten Kreisscheibe 4.1 befindet sich der Heißgaseinlaß 8, oberhalb der letzten Kreisscheibe 4,5 befindet sich das Austragsorgan für das in dem Gas fluidisierte, getrocknete und desagglomerierte Gut, das in Form eines Gebläserades 9 ausgebildet ist. Erfindungsgemäß erfolgt die Einleitung des zu trocknenden und desagglomerierenden Gutes mittels eines Strahlsaugers 10, der aus einer Treibstrahldüse 11, einem Saugstutzen 12 für die Zuleitung des zu trocknenden Gutes sowie einem Mischrohr 13 und einem Diffuser 14 besteht.

Die in dem Trägergas fluidisierten, getrockneten und desagglomerierten Teilchen, die aus der Mikrowirbelmühle ausgetragen werden, können in an sich bekannter Weise in einem Zyklonabscheider von dem Trägergas abgetrennt werden. Die Steuerung der Temperatur des bei 8 zugeführten Heißgases erfolgt derart, daß die Temperatur am Austrag 9 aus der Mikrowirbelmühle oberhalb des Taupunktes der Flüssigkeiten, von denen getrocknet wird, d.h. im Falle von Wasser oberhalb von 110°C, liegt.

## Patentansprüche

1. Mikrowirbelmühle (1) zum Trocknen und Desaeglomerieren von pulvertörmigem Gut, enthaltend einen Rotor und einen Stator (2), wobei der Rotor aus mehreren auf einer gemeinsamen antreibbaren Achse (3) übereinander angeordneten Kreisscheiben (4), auf denen je eine Vielzahl von im wesentlichen radial und parallel zur Rotorachse (3) angeordnete Mahlplatten (5) befestigt sind, und der Stator (2) aus einem zylindrischen, die Mahlplatten (5) umschließenden Gehäuse besteht, wobei unterhalb der ersten Kreisscheibe (4.1) ein Heißgaseinlaß (8) und oberhalb der letzten Kreisscheibe (4.5) eine Austragsvorrichtung, sowie ferner eine Eintragsvorrichtung für das zu trocknende und zu desagglomerierende Gut vorgesehen ist, mit dem Kennzeichen, daß die Eintragsvorrichtung für das Gut in Form eines Strahlsaugers (10) ausgebildet ist.

2. Mikrowirbelmühle nach Anspruch 1, wobei der Strahlsauger (10) zwischen der ersten (4.1) und zweiten (4.2) Kreisscheibe in den zylindrischen Raum, der durch den Stator definiert ist, mündet.

3. Mikrowirbelmühle nach Anspruch 1 oder 2, wobei der Strahlsauger (10) mit einer Tangentialkomponente in den zylindrischen Raum mündet.

4. Mikrowirbelmühle nach einem der Ansprüche 1 bis 3, wobei eine Heißdampfquelle zur Erzeugung des Treibstrahls des Strahlsaugers (10) vorgesehen ist.

5. Verfahren zum Trocknen und Desagglomerieren von pulverförmigen Material, **dadurch gekennzeichnet, daß** eine Mikrowirbelmühle nach einem der Ansprüche 1 bis 4 eingesetzt wird.

6. Verfahren nach Anspruch 5, **dadurch gekennzeichnet, daß** das pulverförmige Material in Form einer Slurry eingesetzt wird

7. Verfahren nach Anspruch 6, **dadurch gekennzeichnet, daß** eine wäßrige Slurry mit einem Wassergehalt von 50 bis 80 Gew.-% eingesetzt wird.

8. Verfahren nach einem der Anspruche 5 bis 7, **dadurch gekennzeichnet, daß** das Massenstromverhältnis von Treibstrahl und pulverförmigem Material bzw Slurry 0,20 bis 0,5 beträgt.

9. Verfahren nach einem der Anspruche 5 bis 8, **dadurch gekennzeichnet daß** als pulverförmiges Material anorganische Feststoffe eingesetzt werden.

## Claims

1. Micro vortex mill (1) for drying and de-agglomerating powdery material, containing a rotor and a stator (2), wherein the rotor consists of a plurality of circular discs (4) which are disposed one above the other on a common driveable axis (3), to each of these circular discs a multiplicity of grinding plates (5) disposed substantially radially and parallel with the rotor axis (3) are attached, and the stator (2) consists of a cylindrical housing surrounding the grinding plates (5), wherein below the first circular disc (4.1) a hot gas inlet (8) is provided and above the last circular disc (4.5) a discharge device and also a feed device for the material to be dried and deagglomerated is provided, with the characterising feature that the feed device for the material is formed as a jet aspirator (10).

2. Micro vortex mill as claimed in claim 1, wherein the jet aspirator (10) issues between the first (4.1) and second (4.2) circular disc into the cylindrical chamber which is defined by the stator.

3. Micro vortex mill as claimed in claim 1 or 2, wherein the jet aspirator (10) issues with a tangential component into the cylindrical chamber.

4. Micro vortex mill as claimed in one of claims 1 to 3, wherein a hot vapour source is provided to produce the propulsive jet of the jet aspirator (10).

5. Process for drying and de-agglomerating powdery material, **characterised in that** a micro vortex mill as claimed in one of claims 1 to 4 is used.

6. Process as claimed in claim 5, **characterised in that** the powdery material is introduced in the form of a slurry.

7. Process as claimed in claim 6, **characterised in that** an aqueous slurry with a water content of 50 to 80% by weight is introduced.

8. Process as claimed in one of claims 5 to 7, **characterised in that** the mass flow ratio of propulsive jet and powdery material or slurry is 0.20 to 0.5.

9. Process as claimed in one of claims 5 to 8, **characterised in that** inorganic solids are introduced as the powdery material.

## Revendications

1. Broyeur à micro vortex (1) pour sécher et désagréger une matière pulvérulente, contenant un rotor et un stator (2), dans lequel le rotor consiste en une pluralité de disques circulaires (4) qui sont disposés les uns au-dessus des autres sur un axe commun entraînable (3), à chacun de ces disques circulaires est fixée une multiplicité de plaques de broyage (5) disposées sensiblement radialement et parallèlement à l'axe de rotor (3), et le stator (2) consiste en un carter cylindrique entourant les plaques de broyage (5), dans lequel en dessous du premier disque circulaire (4.1) une arrivée de gaz chaud (8) est fournie et au-dessus du dernier disque circulaire (4.5) un dispositif d'évacuation ainsi qu'un dispositif d'alimentation de la matière à sécher et désagréger sont fournis, la caractéristique étant que le dispositif d'alimentation de la matière est formée sous forme d'aspirateur à jet (10).

2. Broyeur à micro vortex selon la revendication 1, dans lequel l'aspirateur à jet (10) sort entre les premier (4.1) et deuxième (4.2) disques circulaires dans la chambre cylindrique qui est définie par le stator.

3. Broyeur à micro vortex selon la revendication 1 ou 2, dans lequel l'aspirateur à jet (10) sort avec une composante tangentielle dans la chambre cylindrique.

4. Broyeur à micro vortex selon l'une des revendications 1 à 3, dans lequel une source de vapeur chaude est fournie pour produire le jet propulsif de l'aspirateur à jet (10).

5. Processus de séchage et de désagrégation d'une matière pulvérulente, **caractérisé en ce qu'**un broyeur à micro vortex selon l'une des revendications 1 à 4 est utilisé.

6. Processus selon la revendication 5, **caractérisé en ce que** la matière pulvérulente est introduite sous forme de boue.

7. Processus selon la revendication 6, **caractérisé en ce qu'**une boue aqueuse ayant un contenu d'eau de 50% à 80% en poids est introduite.

8. Processus selon l'une quelconque des revendications 5 à 7, **caractérisé en ce que** le rapport de débit massique du jet propulsif et de la matière pulvérulente ou boue est de 0,20 à 0,5.

9. Processus selon l'une quelconque des revendications 5 à 8, **caractérisé en ce que** des solides inorganiques sont introduits comme matière pulvérulente.
